# EUROPÄISCHE PATENTANMELDUNG

(11) **EP 0 665 519 A1**
(43) Veröffentlichungstag der Anmeldung: **02.08.1995**
(21) Anmeldenummer: 94119570.3
(22) Anmeldetag: 10.12.1994
(51) Int. Cl.: G07C 1/26, H01Q 7/00

(54) **Antennenvorrichtung**

(30) Priorität: 28.01.1994 DE 9401455 U; 19.05.1994 DE 9408124 U
(71) Anmelder: BENZING TECHNISCHE UHREN GmbH, D-78054 Villingen-Schwenningen (DE)
(72) Erfinder: Haller, Max Ernst, D-78054 Villingen-Schwenningen (DE); Basch, Henk, D-78073 Bad Dürrheim (DE)
(74) Vertreter: Charrier, Rolf, Dipl.-Ing.

(57) **Zusammenfassung**

Eine Antennenvorrichtung zum Erfassen der in einem Speicher eines Brieftaubenrings gespeicherten Information dient der Feststellung der Ankunftszeiten der Brieftauben, die an einem Wettbewerb teilnehmen. Die Antennenvorrichtung weist ein Brett 1 mit nebeneinander angeordneten Antennenschleifen auf, die jeweils ein Antennenfeld 4 bilden, über die die Brieftauben in Pfeilrichtung 3 zum Taubenschlag wandern. Damit jede Taube sicher ein Antennenfeld 4 durchwandert, sind die Antennenfelder 4 durch drehbare, auf dem Brett 1 angeordnete Rollen 2 begrenzt, auf denen sich die Tauben nicht zu halten vermögen.

## Beschreibung

Die Neuerung betrifft eine Antennenvorrichtung nach dem Oberbegriff des Anspruchs 1.

Eine bekannte als Einflugantenne dienende Antennenvorrichtung weist eine aus mehreren Windungen bestehende Antennenschleife rechteckigen Querschnitts auf. Diese wird vor dem Taubenschlag aufgestellt, so daß die Tauben beim Betreten des Taubenschlags über die in einem Brett angeordnete Antennenschleife wandern. Das Antennenfeld erfaßt hierbei die in einem Speicher des Brieftaubenrings gespeicherten Informationen. Befindet sich mehr als eine Brieftaube im Feld der Antenne, dann wird die Information nur der ersten ankommenden Brieftaube vom Antennenfeld erfaßt, diejenigen der anderen Brieftauben jedoch nicht gelesen bzw. erfaßt. Es kommt daher zu fehlerhaften Auswertungen der Ankunftszeiten der Brieftauben.

Um diesen Nachteil abzuhelfen, ist es bekannt, in dem Brett mehrere Antennenschleifen nebeneinander anzuordnen. Auf dem Brett wird ein Aufsatz aufgesetzt, der mehrere nach oben und nach vorne über das Brett überstehende Trennwände aufweist, welche zwischen den Antennenschleifen verlaufen. Auf die Trennwände wird ein Dach aufgesetzt. Hiermit soll erreicht werden, daß jeweils nur eine Taube zwischen zwei benachbarte Trennwände hindurchgeht und damit von der darunterliegenden Antennenschleife jeweils nur eine Taube erfaßt wird. Hier setzt sich jede Antennenschleife aus mehreren Windungen zusammen. Die Montage des aus Trennwänden und Dach bestehenden Aufsatzes ist umständlich und findet wenig Akzeptanz bei den Brieftauben und den Brieftaubenzüchtern. Durch die Trennwände und das Dach wird das Brett für anfliegende Brieftauben verkürzt, so daß sie sich häufig in der Nähe des Taubenschlags absetzen.

Es besteht die Aufgabe die Antennenvorrichtung so auszubilden, daß mit Sicherheit jeweils nur die Informationen eines einzigen Brieftaubenrings erfaßt werden.

Gelöst wird diese Aufgabe mit den kennzeichnenden Merkmalen des Anspruches 1. Vorteilhafte Ausgestaltungen sind den Unteransprüchen entnehmbar.

Ausführungsbeispiele werden nachfolgend anhand der Zeichnungen näher erläutert. Es zeigen:
- **Fig. 1**: eine perspektivische Ansicht des Bretts der Antennenvorrichtung;
- **Fig. 2**: eine Phantomansicht dieses Bretts in einer modifizierten Ausführungsform;
- **Fig. 3**: eine Draufsicht auf das Unterteil dieses Bretts zur Erläuterung der Funktionsweise der Antennenpaare;
- **Fig. 4**: eine perspektivische Ansicht des Bretts mit einer Blende;
- **Fig. 5**: eine perspektivische Ansicht des Bretts mit einer weiteren Blende und einem Gestell;
- **Fig. 6**: eine Explosionsdarstellung des Antennen- und des Montagebretts und
- **Fig. 7**: eine Ausführungsvariante der Rollenlagerung.

Das Brett 1 weist vier Felder auf, wobei jedem Feld ein Antennenpaar zugeordnet ist, wie dies nachfolgend anhand der Figur 3 erläutert wird. Die ankommenden Tauben bewegen sich in Pfeilrichtung 3 in Richtung des Taubenschlags. Hierbei wird durch das Antennenfeld die Codierung des Brieftaubenrings erfaßt und einer Auswerteschaltung zugeführt.

Die gezeigten vier Felder sind durch drei mit ihrer Achse in Richtung des Pfeiles 3 verlaufende drehbare Rollen 2 unterteilt. Läßt sich beim Anflug eine Taube auf einer dieser Rollen nieder, dann verliert sie das Gleichgewicht und gelangt automatisch auf eines der Felder 4 und somit in ein Antennenfeld.

Das Oberteil des Bretts weist für jede Rolle zwei Lagerböcke 5 auf, die jeweils mit einem vertikalen Schlitz 6 versehen sind. In die vertikalen Schlitze 6 sind die Enden einer Lagerstange 7 eingeschnappt, die durch zwei Lager 8 im Rohrinnern geführt ist. Diese Lager 8 sind im Abstand zu den Enden des Rohres 2 angeordnet. Die Stange 7, das Rohr 2 und die Lager 8 bestehen aus nichtkorrodierendem Material. Die Lager 8 sind in das Rohr 2 eingepreßt. Diese Konstruktion ist unempfindlich gegen Verschmutzungen und ermöglicht eine leichte Reinigung von Brett und Rollen, da die Stangen 7 vom Brett leicht entfernt werden können.

Im gezeigten Ausführungsbeispiel nach Figur 2 sind Ober- und Unterteil des Antennenbretts 1 sowie ein Montagebrett 11 über ein Vorhängeschloß 9 miteinander verbunden.

Die Antennenvorrichtung besteht aus dem Gehäuseoberteil 19 mit den Rollen 2, einem Gehäuseunterteil und einer dazwischen angeordneten Leiterplatte 12. Diese weist in Richtung 3 des Taubenschlags gesehen mindestens zwei hintereinander angeordnete Antennenschleifen 14, 15 auf. Bei vier Feldern 4 sind somit jeweils vier Antennenschleifen 14, 15 nebeneinander angeordnet. Jede der Antennenschleifen 14, 15 ist separat an eine Auswerteschaltung angeschlossen. Die Antennenfrequenz liegt im MHz-Bereich. Auf diese Weise ist es möglich, die Antennenschleifen 14, 15 als gedruckte Schaltungen oder als Drahtwicklungen auszubilden. Jeweils zwei Antennenschleifen 14, 15 bilden auf den Leiterplatten 12 in Pfeilrichtung 3 gesehen ein Antennenpaar. Diese Antennenschleifen 14, 15 sind jeweils rechteckig, bevorzugt quadratisch ausgebildet.

Eine landende Taube trifft im Bereich einer Antennenschleife auf und wandert sodann über eine der Antennenschleifen 14 in Richtung 3 des Taubenschlags. Während des Überwanderns einer Antennenschleife 14 kann bereits eine weitere Taube auf der Antennenschleife 15 des Antennenpaares auftreffen. Sowohl beim Auftreffen auf einer Antennenschleife 15 als auch beim Überwandern einer Antennenschleife 14 werden die in einem Speicher des Brieftaubenrings gespeicherten Informationen von der jeweiligen Antennenschleife 14, 15 erfaßt und der Auswerteschaltung zugeführt. Der als erstes erfaßten Information aus dem Speicher eines Brieftaubenrings wird von der Auswerteschaltung die Ankunftszeit zugeordnet, während die nachfolgend erfaßten Informationen aus dem gleichen Speicher keine Zeitzuordnung erhalten. Somit wird erreicht, daß auch bei einer Vielzahl von einfliegenden Tauben, wie dies beispielsweise bei Jungtaubenwettbewerben der Fall ist, jeweils die zeitlich erste Information aus einem Speicher erfaßt und zeitlich bewertet wird. Durch die gewählte Antennenanordnung wird sichergestellt, daß von einer Antennenschleife 14, 15 jeweils nur eine Information abgelesen wird.

Eine zusätzliche Sicherheit kann erhalten werden, wenn in Verlängerung der Antennenschleifen 14, 15 eines Antennenpaares jeweils eine dritte Antennenschleife vorgesehen wird.

Gemäß Figur 4 ist oberhalb des Bretts 1 eine Blende 10 angeordnet, die aus durchsichtigem Kunststoffmaterial besteht und welche für jedes Feld 4 eine Durchtrittsöffnung 16 aufweist. Die Blende 10 weist weiterhin Einschnitte 17 für die Rollen 2 auf. Die Blende 10 verläuft im Bereich der Antennenschleifen 14. Der Bereich vor der Blende 10 ist derjenige Bereich, bei dem sich die Tauben beim Anflug niederlassen. Jede Taube gelangt dann über die Durchtrittsöffnung 16 in den Taubenschlag. Selbst wenn sich zwei Tauben auf dem Feld 4 vor der Blende 10 gleichzeitig niederlassen und damit eine Identifizierung der Tauben mittels der Schleife 15 nicht möglich ist, so erfolgt dann eine einwandfeie Identifikation über die Schleife 14 beim Durchtritt einer Taube durch die Durchtrittsöffnung 16. Durch die gewählte Anordnung ist es ausgeschlossen, daß gleichzeitig zwei Tauben vom Antennenfeld der Schleife 14 erfaßt werden.

Bei der Anordnung nach Figur 5 verläuft die Blende 10 von unten schräg nach oben in Richtung des Taubenschlags. Hierdurch wird erreicht, daß der Bereich der Felder 4 vor der Blende 10 optisch vergrößert wird. Die Blende 10 und das Brett 1 werden von einem Gestell 18 getragen.

Wie die Figur 6 zeigt kann das komplette Antennenbrett 1 auf ein Montagebrett 11 aufgesetzt und mit diesem verschraubt werden. In Verbindung mit dem Vorhängeschloß 9 ergibt sich somit eine diebstahlsichere Halterung des Bretts 1.

Unterhalb des Montagebretts 11 verlaufen zwei Befestigungsstangen 22 des Gestells 18, für die eine U-förmige und eine V-förmige Ausnehmung an der Unterseite des Montagebretts 11 vorgesehen ist und mit denen das Montagebrett 11 verschraubt ist. Das Montagebrett 11 kann auch auf einer ebenen Fläche befestigt werden.

Der Vorteil des Montagebretts 11 liegt darin, daß es sehr gut bei verschiedenen Einflugsystemen verwendet werden kann und dem Brieftaubenzüchter eine einfache Montage des Bretts 1 ermöglicht. Er kann das Brett 1 außerhalb der Flugsaison einfach demontieren und sicher aufbewahren.

Die Figur 7 zeigt eine alternative Ausführungsform der Lagerung einer Rolle 2. Der Lagerbock 5A weist hierbei einen Zapfen 20 auf, der in das Lager 8 eingreift. Bei diesem Ausführungsbeispiel ist der Lagerbock 5A auf dem Oberteil 19 des Antennenbretts 1 befestigt.

## Patentansprüche

1. Antennenvorrichtung zum Erfassen der in einem Speicher eines Brieftaubenrings gespeicherten Informationen, die vor dem Taubenschlag aufgestellt wird und über welche die Brieftauben beim Eintritt in den Taubenschlag hinwegwandern und welche mehrere jeweils an eine Auswerteschaltung angeschlossene Antennenschleifen umfaßt, wobei oberhalb des die Antennenschleifen tragenden Bretts Unterteilungen der von den Antennenschleifen gebildeten Antennenfelder vorgesehen sind, **dadurch gekennzeichnet**, daß die Unterteilungen aus drehbaren, oberhalb des Bretts (1) angeordneten Rollen (2) besteht.

2. Antennenvorrichtung nach Anspruch 1, **dadurch gekennzeichnet**, daß die Rollen (2) aus Rohren bestehen, bei denen im Abstand zu den Enden innen zwei Lager (8) angeordnet sind, durch die Lagerteile des Bretts (1) geführt sind.

3. Antennenvorrichtung nach Anspruch 2, **dadurch gekennzeichnet**, daß die Lagerteile von einer auf dem Brett (1) befestigten Stange 7 gebildet werden.

4. Antennenvorrichtung nach Anspruch 2, **dadurch gekennzeichnet**, daß die Lagerteile aus an Lagerböcken (5A) angeordneten Zapfen (20) gebildet werden.

5. Antennenvorrichtung nach Anspruch 3, **dadurch gekennzeichnet**, daß das Brett (1) jeweils zwei Lagerböcke (5) mit vertikal verlaufenden Aufnahmeschlitzen (6) aufweist, in die die Enden der Stange (7) eingeschnappt sind.

6. Antennenvorrichtung nach einem der Ansprüche 1 bis 5, **dadurch gekennzeichnet**, daß an der dem Taubenschlag zugewandten Seite des Bretts (1) eine Durchtrittsöffnung (16) für die Tauben aufweisende Blende (10) angeordnet ist.

7. Antennenvorrichtung nach Anspruch 6, **dadurch gekennzeichnet**, daß die Blende (10) aus durchsichtigem Kunststoffmaterial besteht.

8. Antennenvorrichtung nach einem der Ansprüche 1 bis 7, **dadurch gekennzeichnet**, daß in Richtung (3) des Taubenschlags mindestens zwei ein Antennenpaar bildende Antennenschleifen (14, 15) hintereinander angeordnet sind.

9. Antennenvorrichtung nach Anspruch 8, **dadurch gekennzeichnet**, daß mehrere Antennenpaare quer zur Richtung (3) des Taubenschlags nebeneinander angeordnet sind.

10. Antennenvorrichtung nach Anspruch 8 oder 9, **dadurch gekennzeichnet**, daß die Antennenschleifen (14, 15) als gedruckte Schaltungen oder als Drahtwicklungen auf einer Leiterplatte (12) ausgebildet sind.

11. Antennenvorrichtung nach einem der Ansprüche 7 bis 10, **dadurch gekennzeichnet**, daß die Blende (10) mit ihren Durchtrittsöffnungen (16) im Bereich der dem Taubenschlag zugewandten Antennenschleife (14) eines Antennenpaares angeordnet ist.

12. Antennenvorrichtung nach einem der Ansprüche 7 bis 11, **dadurch gekennzeichnet**, daß die Blende (10) Einschnitte (17) für die Rollen (2) aufweist.

13. Antennenvorrichtung nach einem der Ansprüche 8 bis 12, **dadurch gekennzeichnet**, daß unterhalb des Bretts (1) ein Montagebrett (11) angeordnet und mit diesem verschraubt ist.

14. Antennenvorrichtung nach Anspruch 13, **dadurch gekennzeichnet**, daß das Brett (1) auf das Montagebrett (11) aufgesetzt ist und beide Bretter (1, 11) über ein Vorhängeschloß (9) miteinander verbunden sind.
